# EUROPÄISCHE PATENTSCHRIFT

(11) **EP 1 032 793 B1**
(45) Veröffentlichungstag und Bekanntmachung des Hinweises auf die Patenterteilung: **20.08.2003**
(21) Anmeldenummer: 99955689.7
(22) Anmeldetag: 15.09.1999
(51) Int. Cl.: F24D 3/08

(54) **DURCHLAUFGERÄT MIT KLEINEM VOLUMEN ZUR TRINKWASSERERWÄRMUNG**
LOW-VOLUME CONTINUOUS-FLOW DEVICE FOR HEATING DRINKING WATER
APPAREIL A FONCTIONNEMENT EN CONTINU A FAIBLE VOLUME POUR LE RECHAUFFAGE D'EAU POTABLE

(30) Priorität: 17.09.1998 DE 19842613
(43) Veröffentlichungstag der Anmeldung: 06.09.2000
(73) Patentinhaber: Viessmann Werke GmbH & Co, 35108 Allendorf (DE); Wilchwitzer Thermo-Technik GmbH, 04603 Nobitz-Wilchwitz (DE)
(72) Erfinder: FEUCHT, Friedrich, D-73630 Remshalden (DE); WEBER, Helmut, D-35216 Biedenkopf (DE); FINNEMANN, Johann, D-59964 Medebach (DE); REHBERG, Peter, D-13053 Berlin (DE)
(74) Vertreter: Wolf, Günter, Dipl.-Ing.
(86) Internationale Anmeldenummer: DE9902909
(87) Internationale Veröffentlichungsnummer: WO00016011

(56) Entgegenhaltungen:
- WO-A-92/11501
- BE-A- 439 874

## Beschreibung

Die Erfindung betrifft ein Durchlaufgerät mit kleinem Volumen zur Trinkwassererwärmung, insbesondere für den Einbau in und für die Verschaltung mit Gasdurchlauferhitzern, gemäß Oberbegriff des Patentanspruches 1.

Durchlaufgeräte der genannten Art sind bspw. nach der WO-A-92/11501 bekannt, und zwar in Form von Plattenwärmetauschern mit einer Ausbildung dahingehend, daß zwei oder mehr einzelne solcher Plattenwärmetauscher zwecks Vergrößerung der Wärmetauschfläche unmittelbar zusammengekoppelt werden können. Bekannt ist auch, derartige Durchlaufgeräte mit Gasdurchlauferhitzern (siehe bspw. EP-A-0427121 A2) zu kombinieren bzw. hydraulisch zu verschalten. Nachteilig ist bei solchen Kombiwasserheizern, an denen in der Regel auch noch ein Heizungskreis angeschlossen ist, daß nach dem Zapfen der im relativ kleinen Volumen gespeicherten Trinkwassermenge ein spürbares "Durchsacken" der Warmwasserauslauftemperatur zu beobachten ist, d.h., bei bestimmten Betriebszuständen (bspw. gleitende Betriebsweise - Sommerbetrieb) steht bei Zapfbeginn nicht die zur komfortablen Brauchwassererwärmung erforderliche Heizwassertemperatur zur Verfügung.

Der Erfindung liegt demgemäß die Aufgabe zugrunde, ein Durchlaufgerät zu schaffen, das diesen Nachteil nicht aufweist, d.h., ausgehend von einem Durchlaufgerät der eingangs genannten Art, soll dieses bei kompakter Bauweise dahingehend auf einfache Weise umgestaltet und verbessert werden, daß das sogenannte "Durchsacken" der Warmwasserauslauftemperatur vermieden bzw. zumindest erheblich abgemindert wird.

Diese Aufgabe ist mit einem Durchlaufgerät der eingangs genannten Art nach der Erfindung durch die im Kennzeichen des Patentanspruches 1 angeführten Merkmale gelöst. Vorteilhafte Weiterbildungen ergeben sich nach den abhängigen Patentansprüchen 2 bis 7.

Diese erfindungsgemäße Ausbildung bedeutet, daß der wamwasserabströmseitige Behälterteil mit hohem Wirkungsgrad bzgl. der Wärmeübertragung und der kaltwasserzuströmseitige Behälterteil als "Speicherteil" mit geringerem Wirkungsgrad arbeitet, wobei bei grundsätzlich relativ kleinem hydraulischen Gesamtvolumen des Durchlaufgerätes der gesamte trinkwasserseitige Inhalt mit max. 3 Ltr so bemessen und verteilt ist, daß der "Speicherteil" ein größeres Trinkwasservolumen aufzunehmen vermag als der warmwasserabströmseitige Behälterteil. Diese Aufteilung reicht dann nämlich aus, um beim Zapfen die "Totzeit" zu überbrücken, die, wie erwähnt, dann entsteht, wenn nicht die erforderliche Heizwassertemperatur sofort verfügbar ist.

Diese erfindungsgemäße Lösung beschränkt sich also nicht auf regelungs- und steuerungstechnische bekannte Maßnahmen zur im obigem, Sinne komfortablen Brauchwasserbereitstellung (siehe hierzu ebenfalls die EP-A-0427121 A2), sondern setzt auch durch entsprechende Gestaltung am Durchlaufgerät selbst an, d.h., von Zeit zu Zeit wird der volumenmäßig größere Speicherteil durch Wärmezufuhr auf "Bereitschaftstemperatur" gehalten.

Der höhere Wirkungsgrad im warmwasserabströmseitigen Behälterteil wird dabei zum einen durch besondere Gestaltung der Trennwände und damit Breite der Spalträume erreicht und zum anderen bevorzugt in Verbindung mit einer Gegenstromführung in diesem Behälterteil, was noch näher erläutert wird.

Ungeachtet der Maßgabe, daß die genannten Kalt- und Warmwasser- und ferner die Heizwasservor- und -rücklaufanschlüsse "am jeweils anderen Behälterteil" anzuordnen sind, werden alle diese Anschlüsse bevorzugt auf der gleichen Seite des Durchlaufgerätes angeordnet, um dessen Gesamtanschluß zu vereinfachen.

Das erfindungsgemäße Durchlaufgerät und seine vorteilhaften Ausführungsformen und bevorzugten Weiterbildungen werden nachfolgend an Hand der zeichnerischen Darstellung von Ausführungsbeispielen näher erläutert.

Es zeigt
- Fig. 1: perspektivisch und schematisch die innere Aufgliederung des Durchlaufgerätes durch Trennwände einschließlich der bevorzugten Strömungsführungen;
- Fig. 2: schematisch das Verschaltungsschema des Durchlaufgerätes in bevorzugter Ausführungsform bei einseitiger Anordnung aller Anschlüsse;
- Fig. 3: im Schnitt einen Teil des Behälters mit einer besonderen Ausführungsform der Trennwände;
- Fig. 3 A: schematisch eine weitere Ausführungsform der Ausbildung der Spalträume;
- Fig. 3 B: perspektivisch die bevorzugte Ausführungsform der Trennwände;
- Fig. 4: perspektivisch das Durchlaufgerät in Außenansicht und
- Fig. 5: das Schaltschema des Durchlaufgerätes in Ver-bindung mit einem Wärmeerzeuger und zugehörigem Heizkreis.

In den Fig. 1 bis 5 sind sämtliche, sich entsprechende Elemente mit sich entsprechenden Bezugszeichen bezeichnet, d.h., der Behälter mit 1, dessen diesen gliedernde Behälterteile mit 1', 1" der Kaltwasserzulaufanschluß mit 2, der Warmwasserablaufanschluß mit 3 und die Heizwasservor- und - rücklaufanschlüsse mit 4 und 5.

Außerdem sind in Fig. 5 ein Wärmeerzeuger (Gasdurchlauferhitzer) mit WE, der an diesen angeschlossene Heizkreis mit HK und das zu einer kompakt bauenden Baueinheit aus den beiden Behälterteilen 1', 1'' zusazumengefaßte Durchlaufgerät mit DG.

Für alle dargestellten Ausführungsbeispiele ist nun, abgesehen von den dargestellten und unterschiedlichen Verschaltungsmöglichkeiten, wesentlich, daß der warmwasserabström seitige Behälterteil 1' des Behälters 1 mit einem kleineren Volumen bemessen ist als der kaltwasserzuströmseitige Behälterteil 1'' des Behälters 1, daß die Kaltwasserzulauf- und Warmwasserablaufanschlüsse 2,3 und die Heizwasservor- und -rücklaufanschlüsse 4,5 am jeweils anderen Behälterteil 1',1'' angeordnet sind, wobei die im kleineren Behälterteil 1' angeordneten Trennwände 6, flächendifferentiell gesehen, einen in Bezug auf die Trennwände 6 im anderen Behälterteil 1'' größeren Wärmeübergang aufweisen, und daß die Spalträume 7,8 jeweils untereinander derart verbunden sind, daß in den Behälterteilen 1',1' eine Gleichstrom- und/oder Gegenstromverschaltung bezüglich der beiden Durchströmmedien vorliegt.

Wesentlich ist dabei auch, daß unter Inkaufnahme eines höheren Druckverlustes die Trennwände 6 im kleineren Behälterteil, flächendifferentiell gesehen, einen größeren Wärmeübergang aufweisen als die im größeren Behälterteil 1''.

In der schematischen Darstellung gemäß Fig. 1 sind die Trennwände 6 lediglich aus Übersichtsgründen extrem distanziert zueinander dargestellt, d.h., die die Spalträume 7, 8 begrenzenden Trennwände 6 haben eine Distanz in der Größenordnung von nur ca. 2-10 mm, wobei die Spalträume 7, 8 im Gegensatz zur Darstellung in Fig. 1 im Behälterteil 1' enger gehalten sind als im anderen Behälterteil 1''. Außerdem hat man sich die Spalträume 7, 8 einschließlich der Umlenkkammer 9 nach außen natürlich abgeschlossen vorzustellen, wie sich dies aus Fig. 4 ergibt.

Die Heizwasserführung ist dabei strichpunktiert und die Trinkwasserführung gestrichelt und jeweils mit Richtungspfeilen verdeutlicht, wobei es sich hierbei, was aufgrund der Richtungspfeile keiner näheren Erläuterung bedarf, um die bevorzugte Verschaltung der Spalträume 7, 8 handelt, nämlich Gleichstrom im Behälterteil 1'' und Gegenstrom im Behälterteil 1'.

Beim Verschaltungsschema nach Fig. 2 sind der Heizungsrücklauf HR und der Kaltwasserzulauf KW auf der gleichen Seite wie der Heizungsvorlauf HV und der Warmwasserablauf am Durchlaufgerät angeordnet, um, wie einleitend vorerwähnt, bequemere Anschlußmöglichkeiten zu erhalten. Beim Verschaltungsschema nach Fig. 1 bleibend, wäre es aber auch möglich, ggf. unter Zwischenschaltung einer weiteren Umlenkkammer, den Behälterteil 1'' gewissermaßen um 180° zu knicken, um damit die Anschlüsse 2 und 5 auf die gleiche Seite zu bringen wie die Anschlüsse 3 und 4.

Abgesehen davon, daß die Spalträume 7 oder 8 auch durch einzeln vorgefertigte, an sich bekannte Taschen T (siehe Fig. 3 A) verwirklicht werden können, zwischen denen sich die jeweils anderen Spalträume befinden (Über- bzw. Durchströmkanäle 6'' sind in Fig. 3 A nicht dargestellt), kann auch eine Ausführungsform des Durchlaufgerätes gemäß Fig. 3 vorgesehen werden, wonach die Trennwände 6 in Form von Schalen 6' mit ausgehalsten, die Spalträume 7, 8 durchgreifenden Überströmkanälen 6" und dazu fluchtenden Einstecköffnungen 6''' in der jeweils benachbarten Trennwand 6 ausgebildet und diese Trennwände 6 mit ihren Schalenrändern 10 zusammengestapelt an allen Stoßstellen 13 miteinander flüssigkeitsdicht (bspw. durch Verlöten) verbunden sind.

Für die Trennwände 6 bzw. die Ausbildung des ganzen Durchlaufgerätes werden jedoch Trennwände 6 gemäß Fig. 3 B bevorzugt, die an sich bekannt sind, mit Rücksicht auf kompakte Bauweise und die engen Einbauverhältnisse in einem Gasdurchlauferhitzer hier-aber besondere Bedeutung erhalten. Hiernach sind die Trennwände 6 ebenfalls in Form von Schalen 6' ausgebildet und mit im Bereich ihrer Überströmöffnungen 10 mit prägungsfreien, jeweils entgegengesetzt gerichtet ausgeprägten Anschlußflächen 11 versehen, wobei dann auch hier alle Stoßstellen 13 miteinander flüssigkeitsdicht verbunden sind. Diese Lötverbindung erfolgt hierbei auf besondere Art in der Weise, daß zwischen den Schalen 6' aus bspw. dünnem Edelstahlblech formentsprechende Schalen aus dünner "Lötfolie", wie Cu-Folie (nicht dargestellt) eingelegt sind, wobei dann der ganze Schalenstapel hoch erhitzt wird und dabei die Cu-Folien zum Schmelzen gebracht werden.

Unter nochmaligen Verweis auf das Verschaltungsschema nach Fig. 2 besteht natürlich auch die Möglichkeit, derartige Schalen 6' bzw. Trennwände 6 so zu gestalten, daß diese, dort wo es notwendig ist, oben und unten jeweils drei Überströmöffnungen aufweisen.

Was die Maßgabe betrifft, daß die Trennwände 6 im kleineren Behälterteil 1' einen größeren Wärmeübergang haben als die im größeren Behälterteil 1'', so ist dies, abgesehen von möglichen Materialwahl mit größerer Wärmeleitfähigkeit bevorzugt dadurch verwirklicht, daß mindestens die im Behälterteil 1' angeordneten Trennwände 6 mit die Wärmetauschflächen vergrössernden Prägungen, wie Rippen-, Kreuzrippen-, Noppenprägungen od. dgl. versehen sind. Da solche Prägungen an Wärmetauschern und auch ganz allgemein im Heizkesselbau bekannt sind, ist dies hier nicht besonders dargestellt. Die Maßgabe, daß solche Prägungen mindestens an den Trennwänden des Behälterteiles 1' vorgesehen sein sollen, schließt natürlich die Möglichkeit mit ein, auch die Trennwände 6 im Behälterteil 1'' mit solchen Prägungen zu versehen, die dann aber so ausgewählt und gestaltet werden, daß sich bei geringerem Wärmeübergang in diesem Teil auch ein geringerer Druckverlust ergibt. Im Ergebnis führt dies dazu, daß der Behälterteil 1' einen größeren Wirkungsgrad hat als der Behälterteil 1''.

Im Behälterteil 1' werden also bspw. Rippenprägungen (nicht besonders dargestellt) mit kleiner, zu geringerer Spaltraumbreite führenden Prägetiefe vorgesehen und im Behälterteil 1'' solche mit größerer Prägetiefe.

## Patentansprüche

1. Durchlaufgerät mit kleinem Volumen zur Trinkwassererwärmung, insbesondere für den Einbau in und die Verschaltung mit Gasdurchlauferhitzern, bestehend aus einem Behälter (1) mit Kaltwasserzulauf- und Warmwasserablaufanschlüssen (2, 3) und mit Heizwasservor- und -rücklaufanschlüssen (4, 5), wobei der Behälter (1) mit Trennwänden(6) zur Bildung eines Plattenwärmetauschers ausgebildet ist und die Trennwände (6) hintereinander abwechselnd Trinkwasser und Heizwasser führende Spalträume (7,8) begrenzen,
**dadurch gekennzeichnet,**
**daß** der warmwasserabströmseitige Behälterteil (1') des Behälters (1) mit einem kleineren Volumen bemessen ist als der kaltwasserzuströmseitige Behälterteil (1'') des Behälters (1),
**daß** die Kaltwasserzulauf- und Warmwasserablaufanschlüsse (2,3) und die Heizwasservor- und -rücklaufanschlüsse (4,5) am jeweils anderen Behälterteil (1',1'') angeordnet sind, wobei die im kleineren Behälterteil (1') angeordneten Trennwände (6), flächendifferentiell gesehen, einen in Bezug auf die Trennwände (6) im anderen Behälterteil (1'') größeren Wärmeübergang aufweisen, und daß die Spalträume (7,8) jeweils untereinander derart verbunden sind, daß in den Behälterteilen (1',1'') eine Gleichstrom- und/oder Gegenstromverschaltung bezüglich der beiden Durchströmmedien vorliegt.

2. Durchlaufgerät nach Anspruch 1,
**dadurch gekennzeichnet,**
**daß** sämtliche Anschlüsse ( 2 bis 5) auf einer Seite des Behälters (1) angeordnet sind.

3. Durchlaufgerät nach Anspruch 1 oder 2,
**dadurch gekennzeichnet,**
**daß** die Trinkwasser und Heizwasser führenden Spalträume (7, 8) jeweils untereinander derart verbunden sind, daß im Behälterteil (1'') eine Gleichstrom- und im Behälterteil (1') eine Gegenstromverschaltung vorliegt.

4. Durchlaufgerät nach einem der Ansprüche 1 bis 3,
**dadurch gekennzeichnet,**
**daß** zwischen den Behälterteilen (1', 1'') mindestens eine ebenfalls von den Trennwänden (6) begrenzte Umlenkkammer (9) angeordnet ist.

5. Durchlaufgerät nach einem der Ansprüche 1 bis 4,
**dadurch gekennzeichnet,**
**daß** mindestens die im Behälterteil (1') angeordneten Trennwände (6) mit die Wärmetauschflächen vergrößernden Prägungen, wie Rippen-, Kreuzrippen-, Noppenprägungen, versehen sind.

6. Durchlaufgerät nach einem der Ansprüche 1 bis 5,
**dadurch gekennzeichnet,**
**daß** die Trennwände (6) in Form von Schalen (6') ausgebildet und im Bereich ihrer Überströmöffnungen (10) mit rippenprägungsfreien, jeweils entgegengesetzt zur Trennflächenebene gerichtet ausgeprägten Anschlußflächen (11) versehen und alle Stoßstellen (13) miteinander flüssigkeitsdicht verbunden sind.

7. Durchlaufgerät nach einem der Ansprüche 1 bis 5,
**dadurch gekennzeichnet,**
**daß** die Trennwände (6) in Form von Schalen (6') mit ausgehalsten, die Spalträume (7, 8) durchgreifenden Überströmkanälen (6'') und dazu fluchtenden EinsteckÖffnungen (6''') in der jeweils benachbarten Trennwand (6) ausgebildet und diese Trennwände (6), mit ihren Schalenrändern (12) zusammengestapelt, an allen Stoßstellen (13) miteinander flüssigkeitsdicht verbunden sind.

## Claims

1. A small-volume flow-type heating appliance for heating drinking water, in particular, for assembly into, and wiring, with gas flow heaters, composed of a container (1) having cold water in-flow and hot water off-flow connections (2, 3) as well as heating water forward- and return flow- connections (4, 5), wherein the container (1) is provided with partitions (6) for forming a plate heat exchanger, with the partitions (6) confining split-off compartments (7, 8) carrying, in series and alternately, drinking water and heating water,
**characterized in that** the hot water off-flow-sided container section (1') of container (1) is smaller dimensioned than the cold water in-flow-sided container section (1") of container (1),
that the cold water in-flow- and hot water off-flow connections (2, 3) as well as the heating water forward- and return-flow connections (4,5) are provided in the respectively other container section (1'1"), with the partitions (6) arranged in the smaller container section (1'), under consideration of surface differences, are of a larger heat transfer relative to the partitions (6) in the other container section (1"), and
that the split-off compartments (7, 8) respectively are so interconnected as to provide a concurrent and/or counter-current wiring relative to the two flow fluids.

2. A flow-type heating appliance according to claim 1,
**characterized in that** all connections (2 through 5) are provided on one side of the container (1).

3. A flow-type heating appliance according to claims 1 or 2,
**characterized in that** the split-off compartments (7,8) carrying drinking water and process water are respectively so interconnected, that provided in container section (1") is a concurrent wiring and in container section (1') a counter-current wiring.

4. A flow-type heating appliance according to any one of claims 1 through 3,
**characterized in that** no less than one reversing chamber (9) equally confined by the partitions (6) is arranged between the container sections (1', 1").

5. A flow-type heating appliance according to any one of claims 1 through 4,
**characterized in that** at least the partitions (6) disposed in container section (1') are provided with impressions, such as rib-, lattice- or snap-tyye impressions, which enlarge the heat-exchanging surfaces.

6. A flow-type heating appliance according to any one of claims 1 through 5,
**characterized in that** partitions (6) are in the form of cups (6) and, in the area of their overflow openings (10), are provided with connecting surfaces (11), clear of ribbed impressions and oriented in a direction opposite the partition plane, and that all joints (13) are interconnected in a fluid-tight way.

7. A flow-type heating appliance according to any one of claims 1 through 5,
**characterized in that** partitions (6) are in the form of cups (6') having grooved overflow passageways (6") extending through the split-off compartments (7, 8), and that plug-in openings (6"') in registry therewith are formed in the respectively neighbouring partitions (6), and that the said partitions (6) stacked together with the cup edges (12) thereof, at all joints (13) are interconnected in a fluid-tight way.

## Revendications

1. Appareil à écoulement libre de petit volume pour réchauffer de l'eau potable, en particulier pour le montage dans et pour câblage avec des chauffe-eau instantanés au gaz constitué par un réservoir (1) avec des raccords d'arrivée d'eau froide et d'évacuation d'eau chaude (2, 3) et des raccords aller et retour d'eau de chauffage (4, 5), le réservoir (1) étant configuré avec des parois de séparation (6) pour former un échangeur thermique à plaques et les parois de séparation (6) délimitant l'une derrière l'autre en alternance des espaces de fente (7, 8) qui guident de l'eau potable et de l'eau de chauffage,
**caractérisé en ce**
**que** la partie de réservoir du côté de l'évacuation de l'eau chaude (1') du réservoir étant dimensionnée avec un plus petit volume que la partie du réservoir (1") du côté de l'arrivée d'eau froide du réservoir (1),
**que** les raccords d'arrivée d'eau froide et d'évacuation d'eau chaude (2, 3) et les raccords aller et retour d'eau de chauffage (4, 5) sont placés sur la partie de réservoir (1', 1") respectivement autre, les parois de séparation (6) placées dans la partie de réservoir plus petite (1'), ayant un transfert de chaleur plus grand dans l'autre partie du réservoir (1") par rapport aux parois de séparation (6), ceci étant vu en différence de surface, et que les espaces de fente (7, 8) sont respectivement reliés l'un à l'autre de telle manière qu'il y a un câblage de flux continu et/ou à contre-courant pour ce qui est des deux fluides qui traversent.

2. Appareil à écoulement libre selon la revendication 1,
**caractérisé en ce**
**que** tous les raccords (2 à 5) sont placés sur un côté du réservoir (1).

3. Appareil à écoulement libre selon la revendication 1 ou 2,
**caractérisé en ce**
**que** les espaces de fente (7, 8) qui guident l'eau potable et l'eau de chauffage sont reliés l'un à l'autre respectivement de telle manière qu'il y a un câblage de flux continu dans la partie de réservoir (1") et un câblage à contre-courant dans la partie de réservoir (1').

4. Appareil à écoulement libre selon l'une des revendications 1 à 3,
**caractérisé en ce**
**qu'**au moins une chambre de renvoi (9), également délimitée par les parois de séparation (6), est placée entre les parties de réservoir (1', 1").

5. Appareil à écoulement libre selon l'une des revendications 1 à 4,
**caractérisé en ce**
**qu'**au moins les parois de séparation (6) placées dans la partie de réservoir (1') sont pourvues d'estampages qui augmentent les surfaces d'échange thermique comme des estampages de nervures, de nervures en croix, de noppes.

6. Appareil à écoulement libre selon l'une des revendications 1 à 5,
**caractérisé en ce**
**que** les parois de séparation (6) sont configurées en forme de coques (6') et sont pourvues, dans la zone de leurs ouvertures de trop-plein (10), de surfaces de raccord (11) nettes sans estampage, orientées respectivement en étant opposées et toutes les jointures (13) sont reliées ici l'une à l'autre en étant étanches au liquide.

7. Appareil à écoulement libre selon l'une des revendications 1 à 5,
**caractérisé en ce**
**que** les parois de séparation (6) sont configurées en forme de coques (6') avec des conduits de trop-plein (6") échancrés qui traversent les espaces de fente (7, 8) et avec des ouvertures à emboîtement (6")' alignées sur ceux-ci dans la paroi de séparation respectivement voisine (6) et ces parois de séparation (6) sont reliées les unes aux autres en étant étanches au liquide à toutes les jointures (13).
